# EUROPÄISCHE PATENTSCHRIFT

(11) **EP 0 756 662 B1**
(45) Veröffentlichungstag und Bekanntmachung des Hinweises auf die Patenterteilung: **12.07.2000**
(21) Anmeldenummer: 94912469.7
(22) Anmeldetag: 20.04.1994
(51) Int. Cl.: E05D 11/10

(54) **TÜRSCHARNIER MIT INTEGRIERTER FESTSTELLVORRICHTUNG**
DOOR HINGE WITH INTEGRATED SECURING DEVICE
CHARNIERE DE PORTE A DISPOSITIF D'ARRET INTEGRE

(43) Veröffentlichungstag der Anmeldung: 05.02.1997
(73) Patentinhaber: MUSSBACH METALL HACKELSBERGER GmbH & Co., 67416 Neustadt/Weinstrasse (DE)
(72) Erfinder: KUNKEL, Philipp, D-67416 Neustadt/Weinstrasse (DE)
(74) Vertreter: Schmid, Rudolf, Dipl.-Ing., Patentanwalt
(86) Internationale Anmeldenummer: DE9400431
(87) Internationale Veröffentlichungsnummer: WO9529318

(56) Entgegenhaltungen:
- EP-A- 0 338 348
- EP-A- 0 520 358
- DE-U- 8 914 784
- FR-A- 2 660 008
- US-A- 3 550 185
- US-A- 3 911 529

## Beschreibung

Die Erfindung betrifft Türscharniere mit integrierter Feststellvorrichtung, insbesondere für Türen von Kraftfahrzeugen, gemäß dem Oberbegriff des Anspruchs 1.

Türen von Kraftfahrzeugen sind üblicherweise jeweils mit zwei Scharnieren am Rahmen von Kraftfahrzeugen befestigt und weisen im allgemeinen jeweils mindestens eine Feststellvorrichtung auf, die das Öffnen oder Schließen der Türen nur gegen einen vorbestimmten Widerstand ermöglichen, und die den Türen beim Öffnen oder Schließen bestimmte bevorzugte Positionen zuweisen soll, aus denen die Türen nur mit erhöhtem Kraftaufwand bewegt werden können.

Die Patentschrift US- 4 532 675 offenbart ein Türscharnier mit integrierter Feststellvorrichtung, mit dem eine Tür eines Kraftfahrzeugs in einer offenen Position gehalten werden kann. Dieses bekannte Türscharnier enthält erste und zweite Scharnierteile, die um eine gemeinsame Drehachse relativ zueinander geschwenkt werden können. Die integrierte Feststellvorrichtung enthält eine Biegefeder auf einem ersten Scharnierteil und eine Rolle an einem komplementären zweiten Scharnierteil des Türscharniers mit integrierter Feststellvorrichtung. Die Biegefeder ist vorgespannt auf eine Grundplatte des ersten Scharnierteils montiert und von der Grundplatte weggebogen. Um ausreichenden Federweg an der Stelle, an der die Biegefeder mit der Rolle zusammenwirkt, zu gewährleisten, muß die Biegefeder von der Grundplatte an dieser Stelle ausreichend großen Abstand aufweisen, so daß folglich auch der Abstand der Rolle am zweiten Scharnierteil und der Abstand der Drehachse von der Ebene der Grundplatte des ersten Scharnierteils groß wird. Die Montage der Biegefeder unter Vorspannung erfordert hohen Bearbeitungsaufwand, insbesondere wenn die Feststellvorrichtung bei montierter Tür nachgerüstet werden soll. Die freie Lange der Biegefeder ist relativ kurz, so daß Biegungen über einen kurzen Weg abgetragen werden müssen, was zu Bruchanfälligkeit der Biegefeder führt. Eine Zwischenposition, aus der die nur halb geöffnete Tür nur mit erhöhtem Kraftaufwand bewegt werden kann, ist diesem Stand der Technik nicht zu entnehmen.

Aus der EP-A-0 520 358 ist ein Türscharnier mit integrierter Feststellvorrichtung bekannt, welcher die Merkmale des Oberbegriffs des Anspruchs 1 offenbart, und mit dem eine Tür eines Kraftfahrzeugs beim Öffnen oder Schließen in zwei Positionen mit unterschiedlichen Winkeln gehalten werden kann. Die Feststellvorrichtung enthält eine Druckfeder auf einem ersten Scharnierteil und zwei Rollen am komplementären zweiten Scharnierteil des Türscharniers mit integrierter Feststeilvorrichtung. Die Feder ist um eine Grundplatte gebogen und von dieser Grundplatte wegggebogen und auf Grund dieser komplizierten räumlichen Struktur teuer in der Herstellung. Der von der Grundplatte weggebogene Teil der Druckfeder führt wie in der o.g. US- Schrift zu erhöhtem Abstand der Rolle und damit auch der gemeinsamen Drehachse der Scharnierteile von der Ebene der Grundplatte, von der die Kräfte aus der Tür auf das Türscharnier übertragen werden. Da mit diesem Abstand auch die Größe der Momente in den Scharnierteilen zunimmt, sind bei hohen Kräften auf die Tür die Spannungen in den Scharnierteilen sehr hoch, so daß nur mit teuren, hochfesten Materialien oder sehr großen Materialstärken ausreichende Dauerfestigkeit des bekannten Türscharniers mit integrierter Feststellvorrichtung erreicht werden kann. Die federnde Länge der Druckfeder dieses bekannten Türscharniers mit integrierter Feststellvorrichtung ist beschränkt durch die Abmessungen der Grundplatte, auf der sich die Druckfeder abstützt.

Die aus dem genannten Stand der Technik bekannten Türscharniere weisen für die integrierten Feststellvorrichtungen Federn auf, deren federnde Längen eingeschränkt sind, was zu ungünstigen Federcharakteristiken und zu deren erhöhter Bruchanfälligkeit beiträgt. Die relativ großen Abstände der gemeinsamen Drehachsen der Scharnierteile von den Montage- und Krafteinleitungspunkten an der Tür führen dazu, daß die von den Türen eingeleiteten Kräfte in den Scharnierteilen hohe Momente erzeugen. Da mit wachsendem Sicherheitsbedürfnis, das sich z. B. in Forderungen nach Seitenaufprallschutz ausdrückt, auch die Anforderungen an die Festigkeit von Türhalterungen wachsen, kommt der Vermeidung hoher Momente durch optimierte konstruktive Auslegung der Scharnierteile erhöhte Bedeutung zu. Die Federn nach dem genannten Stand der Technik weisen komplizierte räumliche Strukturen auf, die zu hohen Fertigungskosten für die Biegefedern führen.

Die genannten Türscharniere mit integrierter Feststellvorrichtung sind bei beengten Raumverhältnissen zwischen Tür und Rahmen des Kraftfahrzeugs nur schwer oder nicht montierbar, insbesondere können bei montierter Tür die Feststellvorrichtungen der bekannten Türscharniere nicht separat nachgerüstet werden, da die hohen Vorspannungen bei beengten räumlichen Verhältnissen nicht auf die Federn gebracht werden können, so daß diese bekannten Türscharniere mit integrierter Feststellvorrichtung z. B. für den Ersatzteilbedarf nur schwer oder nicht einsetzbar sind.

Die bekannten Türscharniere sind aus gefrästen und/oder gestanzten Stahlprofilen gefertigt, die teuer in der Fertigung sind, so daß bei Kleinserien die bekannten Türscharniere mit integrierter Feststellvorrichtung nicht oder nur unwirtschaftlich zur Verwendung kommen können.

Aufgabe der Erfindung ist es daher, ein Türscharnier mit integrierter Feststellvorrichtung zu schaffen, das hohe Festigkeit und Dauerbruchsicherheit bei günstigen Montageeigenschaften und niedrigen Fertigungskosten aufweist.

Die Lösung der Aufgabe erfolgt mit einem Türscharnier mit integrierter Feststellvorrichtung mit den Merkmalen des Anspruchs 1. Vorteilhafte Ausgestaltungen der Erfindung sind in den Unteransprüchen dargestellt.

Das erfindungsgemäße Türscharnier mit integrierter Feststellvorrichtung ist mit einer Biegefeder ausgestattet, die so geführt ist, daß sich relativ große "freie Längen" zwischen Lagerungen an Enden der Biegefeder in einer im wesentlichen ebenen Grundplatte eines ersten Scharnierteils und Krafteinleitung von Rollen eines zweiten Scharnierteils ergeben. Beim Drehen des zweiten Scharnierteils relativ zum ersten Scharnierteil können Kräfte und Verformungen auf die Biegefeder über relativ lange Wege abgetragen werden, und es ergibt sich ein verbessertes Federungsverhalten und längere Haltbarkeit der Biegefeder. Die charakteristische Form der Biegefeder erlaubt kompakte Bauweise des erfindungsgemäßen Türscharniers, so daß kleine Einbaugeometrien realisiert, und die Rollen am zweiten Scharnierteil und damit die gemeinsame Drehachse der Scharnierteile mit reduziertem Abstand zur Ebene der Grundplatte montiert werden können. Die Gesamtfederkraft der Biegefeder ergibt sich überwiegend aus Durchbiegung eines Querabschnitts, Schenkeln und freie Enden der Biegefeder und zu einem vernachlässigbaren Teil aus Torsion in Biegungen der Biegefeder. Die Biegefeder kann vorspannungsfrei am ersten Scharnierteil befestigt werden, wodurch insbesondere das Nachrüsten von Feststellvorrichtungen an bereits montierten Türen erleichtert ist.

Die Biegefeder des erfindungsgemäßen Türscharniers mit integrierter Feststellvorrichtung ist eben, da die Fertigung ebener Biegefedern geringeren Aufwand erfordert und daher kostengünstiger ist als die Fertigung räumlich gekrümmter Federn. Die ebene Biegefeder begünstigt eine kompakte Bauweise des erfindungsgemäßen Türscharniers.

Die zu zwei Seiten der Grundplatte parallele Anordnung der Schenkel der Biegefeder und die zu einer Seite der Grundplatte parallele Anordnung eines Querabschnitts der Biegefeder mit konstant geringem Abstand am ersten Scharnierteil erlaubt eine sehr kompakte Bauform des erfindungsgemäßen Türscharniers mit integrierter Feststellvorrichtung.

Mit zwei Rollen des erfindungsgemäßen Ausführungsbeispiels lassen sich drei charakteristische Positionen der Tür bilden: eine erste Position, in der die Tür geschlossen ist, eine zweite Position, in der die Tür eine definierte mittlere Position einnimmt und eine dritte Position, in der die Tür voll geöffnet ist. Mit mehr Rollen als im Ausführungsbeispiel lassen sich entsprechend mehr charakteristische Postionen der Tür bilden. Die Positionen und Geometrien der Rollen legen die Widerstandskräfte an der Fahrzeugtür fest.

Gemäß einer vorteilhaften Ausgestaltung der Erfindung ist das zweite Scharnierteil mit Nasen ausgestattet, die sich bei vollständig geöffneter Tür an die Schenkel der Grundplatte des ersten Scharnierteils anlegen und ein weiteres Auf schwenken der Tür, z.B. bei einem Windstoß, unterbinden. In der Position der vollständig geöffneten Tür stellt sich gemäß der Erfindung von selbst ein stabiler Zustand ein, da die Biegefeder noch auf eine der Rollen wirkt, vorzugsweise auf die kleinere Rolle, und über die Nasen den zweiten Scharnierteil gegen die Schenkel der Grundplatte des ersten Scharnierteils drückt.

In dem erfindungsgemäßen Türscharnier mit integrierter Feststellvorrichtung und verbessserter Fertigungstechnik kann für die Scharnierteile und insbesondere die Grundplatte gegossenes Material verwendet werden, das zu seiner Fertigung niedrigere Werkzeugkasten erfordert, und daher die Herstellung der erfindungsgemäßen Türscharniere mit integrierter Feststellvorrichtung auch bereits bei kleineren Stückzahlen rentabel ermöglicht, wodurch insbesondere der Einsatz der erfindungsgemäßen Türscharniere mit integrierter Feststellvorrichtung auch für kleine Stückzahlen wirtschaftlich interessant wird.

Gemäß einer weiteren vorteilhaften Ausgestaltung der Erfindung für ein Lift-Off-System sind die Scharnierteile des erfindungsgemäßen Türscharniers mit integrierter Feststellvorrichtung leicht lösbar miteinander verbunden, und die Tür muß zur Montage oder Demontage nur ein- bzw. ausgehoben werden und zentriert sich nach der Montage selbsttätig. Das Lift-Off-System ist von besonderem Vorteil bei der Montage von Einbausystemen, wie von Fensterhebern, Lautsprechern usw. in eine Fahrzeugtür, da zur Montage der Einbausysteme die Fahrzeugtür nach dem Lackieren üblicherweise abgebaut wird, und das Lift-Off-System einen einfachen, erleichterten Wiedereinbau der Fahrzeugtür im Fabrikationsprozeß erlaubt, ohne daß ein nochmaliges Justieren der Fahrzeugtür beim Wiedereinbau erforderlich würde. Die Montage erfolgt in der sogenannten Mittelrastposition der Fahrzeugtür, in der die Biegefeder nicht belastet ist.

Um die Dauerfestigkeit der Feststellvorrichtung des erfindungsgemäßen Türscharniers weiter zu verbessern, kann es erforderlich sein, die Biegefeder in einer Hülse zu lagern, so daß Spannungen insbesondere am Rand der Lagerung und die Bruchanfälligkeit der Biegefeder reduziert werden. Grundsätzlich kann die Lagerung ohne Hülse durchgeführt werden.

Die Lagerung der Biegefeder ist gemäß einer besonders vorteilhaften Ausgestaltung der Erfindung lösbar, so daß die Montage der Biegefeder erleichtert ist.

Gemäß einer alternativen Ausgestaltung der Lagerung der Biegefeder ist die Biegefeder mit der Grundplatte verstemmt, so daß sich eine feste Lagerung mit geringem konstruktiven Aufwand und wenig Einzelteilen ergibt.

Gemäß einer weiteren vorteilhaften Ausgestaltung ist die Biegefeder in ihrer Lagerung einstellbar gehalten, so daß die Feststellvorrichtung an unterschiedliche Forderungen und Fahrzeugmodelle angepaßt werden kann.

Gemäß der Erfindung sind die Rollen im zweiten, z.B. türseitigen Scharnierteil aus einem selbstschmierenden Material gefertigt, so daß die Rollen geräuscharm abrollen, und die Achsen der Rollen nicht mit Lagermaterial umgeben werden müssen.

Das zweite, z.B. türseitige Scharnierteil kann zur Befestigung an einer Fahrzeugtür erfindungsgemäß mit einer Montageplatte versehen sein.

Die Erfindung wird im folgenden anhand Ausführungsbeispielen erläutert. Es zeigen:
- Fig. 1: eine Explosionsdarstellung der Hauptelemente des erfindungsgemäßen Türscharniers mit integrierter Feststellvorrichtung,
- Fig. 2: eine Ansicht des zusammengebauten Türscharniers gemäß Fig. 1,
- Fig. 3: eine perspektivische Ansicht einer alternativen Ausgestaltung eines Scharnierteils des Türscharniers gemäß Fig. 1,
- Fig. 4: eine perspektivische Ansicht einer alternativen Ausgestaltung des Türscharniers mit integrierter Feststellvorrichtung.

Fig. 1, 2: Ein Türscharnier mit integrierter Feststellvorrichtung enthält ein erstes Scharnierteil 1, das vorzugsweise eine rechteckige Grundplatte 2 und im wesentlichen senkrecht zur Grundplatte 2 zwei Schenkel 3, 4 aufweist. Die Grundplatte 2 ist eben und weist koplanare Ober- und Unterflächen auf. Die Schenkel 3, 4 sind einteilig mit der Grundplatte 2, parallel zueinander und weisen an freien Enden koaxiale Bohrungen 5, 6 auf, die parallel zur Grundplatte 2 verlaufen. Das Scharnierteil 1 ist vorzugsweise aus Stahlguß gefertigt.

Die Grundplatte 2 ist mit Bohrungen 7, 8 zur Montage des Scharnierteils 1 an einen Rahmen (nicht dargestellt) eines Kraftfahrzeugs versehen. Die Bohrungen 7, 8 sind jeweils mit einer Fase 9, 10 in der Form einer konischen Erweiterung der Bohrungen 7, 8 ausgestattet, so daß konische Schraubenköpfe von Spezialbefestigungsschrauben (nicht dargestellt) zur Befestigung und Zentrierung des Türscharniers in die Bohrungen 7, 8 eingeführt werden können. Die Grundplatte 2 kann aber auch stoffschlüssig, z. B. durch Verschweißen, mit dem Rahmen verbunden werden.

Bohrungen 11, 12 dienen zur Montage einer Haltevorrichtung 13 mittels Schrauben (nicht dargestellt). Zwischen den Bohrungen 11, 12 ist die Oberfläche der Grundplatte 2 mit zylindrischen Nuten 14, 15 versehen. Die zylindrischen Nuten 14, 15 sind parallel zueinander, parallel zur Oberfläche und senkrecht zu einer Seite 16 der Grundplatte 2.

Eine Biegefeder 18 weist zwei freie Enden 19, 20 auf, die parallel zueinander in einer Ebene liegen. Von den Enden 19, 20 führen 180°-Biegungen 21, 22 zu parallelen Schenkeln 23, 24 der Biegefeder 18. Die Schenkel 23, 24 haben größeren Abstand voneinander als die freien Enden 19, 20 der Biegefeder 18. 90°-Biegungen 25, 26 führen von den Schenkeln 23, 24 zu einem Querabschnitt 27 der Biegefeder 18. Die Biegefeder 18 ist nach Montage eng anliegend um die Grundplatte 2 des Scharnierteils 1 geführt. Die Biegefeder 18 ist vorzugsweise aus einer Stahllegierung mit hohem Elastizitätsmodul gefertigt. Selbstschmierende Metalloplast-Lagerbuchsen 28, 29 können die freien Enden 19, 20 der Biegefeder 18 aufnehmen.

Die freien Enden 19, 20, die 180°-Biegungen 21, 22, die Schenkel 23, 24 und der Querabschnitt 27 der Biegefeder 18 liegen in einer Ebene. Im Rahmen der Erfindung ist aber auch vorgesehen, die Biegefeder 18 an den Biegungen 21, 22 um 2-3° anzustellen, so daß die Ebene der freien Enden 19, 20 mit der Ebene der Schenkel 23, 24 und des Querabschnitts 27 der Biegefeder 18 einen Winkel von 2-3° einschließt.

Ein zweites Scharnierteil 30 ist mit einer Montageplatte 55 (s. Fig. 3) zur Befestigung an einer Tür eines Kraftfahrzeugs versehen. Parallele Seitenwände 31, 32 und eine Deckfläche 33 geben dem zweiten Scharnierteil 30 im wesentlichen die Form eines Kubus. Die Montageplatte 55 ist vorzugsweise an einer Deckfläche des zweiten Scharnierteils 30 befestigt oder als Stanzteil einteilig mit dem zweiten Scharnierteil 30 hergestellt. Die Seitenwand 31 weist eine Bohrung 34 und die Seitenwand 32 eine koaxiale Bohrung 43 gleichen Durchmessers auf. Die Achse der Bohrungen 34, 43 ist parallel zur Deckfläche 33 angeordnet und kann zur Mittenebene der Grundplatte 2 einen Abstand von weniger als 50mm aufweisen, so daß kleine Einbaugeometrien möglich sind.

Zylindrische Rollen 35, 36 unterschiedlichen Durchmessers mit axialen Bohrungen 37, 38 weisen eine axiale Erstreckung auf, die eine Montage der zylindrischen Rollen 35, 36 zwischen den Seitenwänden 31, 32 erlaubt. Die Seitenwand 31 weist zwei Bohrungen 41, 42 und die Seitenwand 32 zwei koaxiale Bohrungen 39, 40 auf. Die Rolle 35 ist mittels einer in den Bohrungen 39, 41 gelagerten Welle 56 und die Rolle 36 mittels einer in den Bohrungen 40, 42 gelagerten Welle 57 in dem zweiten Scharnierteil 30 drehbar gehalten. Das zweite Scharnierteil 30 kann vorzugsweise aus gestanztem oder gefrästem Stahlprofil gefertigt sein. Das Scharnierteil 30 ist relativ zum Scharnierteil 1 in einer Lage, in der die Rollen 35, 36 der Grundplatte 2 zugewandt sind, wenn die Tür des Kraftfahrzeugs geschlossen ist. Der Durchmesser der Rollen 35, 36 beeinflußt die erforderliche Kraft zum Verschwenken der Tür, während die Anordnung der Rollen 35, 36 im türseitigen Scharnierteil 30 die Kinematik der Tür bestimmt.

Die Anordnung der Rollen 35, 36 sowie deren Geometrie kann je nach Fahrzeugtyp verändert werden, so daß die gewünschte Fahrzeugtürkinematik zustande kommt. Die Erfindung beinhaltet auch die Möglichkeit durch Erhöhen der Anzahl der Rollen 35, 36, z.B. auf 3-4 Rollen, entsprechend mehr Rastpositionen der Fahrzeugtür einzurichten.

Eine zylindrische Scharnierachse 45 kann durch die Bohrung 5 des Schenkels 3, die Bohrungen 34, 43 des zweiten Scharnierteils 30 und die Bohrung 6 des Schenkels 4 gesteckt werden, so daß das zweite Scharnierteil 30 drehbar zum ersten Scharnierteil 1 zwischen den Schenkeln 3, 4 gelagert ist. Die Scharnierachse 45 ist an einem Ende mit einem Anschlag 46 und am anderen Ende mit Mitteln zur leicht lösba-ren, axialen Befestigung, wie z.B. einer eingedrehten Nut und einem Simmerring, (nicht dargestellt) des Zapfens 45 in den Bohrungen 34, 43, 5, 6 versehen.

Bohrungen 50, 51 in der Haltevorrichtung 13 dienen zur Montage der Haltevorrichtung 13 an der Grundplatte 2. Die Enden 19, 20 der Biegefeder 18 sind in den selbstschmierenden Lagerbüchsen 28, 29 wie z.B. Metalloplast, gelagert. Lagerbüchsen (nicht dargestellt) sind auch an anderen Kontaktstellen zwischen Bohrungen und Wellen des Türscharniers mit integrierter Feststellvorrichtung vorgesehen.

Die freien Enden 19, 20 der Biegefeder 18 sind von der Haltevorrichtung 13 in den zylindrischen Nuten 14, 15 der Grundplatte 2 fest eingespannt, so daß sich die ebene Biegefeder 18 mit konstantem Abstand parallel zur Ebene der Grundplatte 2 um das Scharnierteil 1 erstreckt. Scharnierteil 30 ist von der Scharnierachse 45 in den Bohrungen 34, 43 koaxial zu den Bohrungen 5, 6 der Schenkel 3, 4 des Scharnierteils 1 drehbar gehalten.

Fig. 3 zeigt das zweite Scharnierteil 30 mit einer Montageplatte 55, die zur Befestigung an einer Tür eines Kraftfahrzeugs Bohrungen 59, 60 aufweist. Anschläge 58 an den Seitenwänden 31, 32 kommen in Anlage an die Schenkel 3, 4 des ersten Scharnierteils 1, wenn die Fahrzeugtür die Endstellung erreicht. Die Anschläge 58 können an einem Türscharnier ohne Feststellvorrichtung montiert sein, wenn die Tür am Kraftfahrzeug mit zwei Türscharnieren gehalten wird, wobei ein Türscharnier mit integrierter Feststellvorrichtung und das zweite Türscharnier ohne Feststellvorrichtung versehen ist. Elemente dieser alternativen Ausgestaltung der Erfindung, die mit den in den vorhergehenden Figuren beschriebenen Elementen übereinstimmen, sind mit identischen Bezugszeichen versehen.

### Montage und Betrieb des erfindungsgemäßen Türscharniers mit integrierter Feststellvorrichtung

Die Montage des Türscharniers mit integrierter Feststellvorrichtung kann in der Mittelrastposition der Fahrzeugtür erfolgen.

Scharnierteil 1 wird mit Schrauben in den Bohrungen 7, 8 beispielsweise am Rahmen eines Kraftfahrzeugs befestigt. Scharnierteil 30 wird z.B. an der Tür befestigt.

Zur Montage wird die Tür so positioniert, daß das Scharnierteil 30 mit den Bohrungen 34, 43 in den Seitenwänden 31, 32 koaxial zu den Bohrungen 5, 6 der Schenkel 3, 4 des Scharnierteils 1 ist und die Scharnierachse 45 wird durch die Bohrungen 5, 34, 43, 6 geführt, so daß das türseitige, zweite Scharnierteil 30 mit der Tür drehbar relativ zu dem ersten Scharnierteil 1 am Rahmen gehalten ist. Es kann aber auch die Fahrzeugtür mitsamt dem komplett montierten Scharnier am Fahrzeug montiert werden.

Die Nachrüstung der Biegefeder 18 kann ohne Demontage des Türscharniers erfolgen, indem die Schrauben, mit der die Haltevorrichtung 13 an der Grundplatte 2 gehalten ist, gelöst werden. Die Biegefeder 18 kann bei in Mittelposition geöffneter Tür erfindungsgemäß ohne Vorspannung mit den Lagerbüchsen in die Nuten 14, 15 gelegt werden und wird mit der Haltevorrichtung 13 fixiert. Die Biegefeder 18 liegt bei voll geöffneter Tür mit ihrem Querabschnitt 27 an der Rolle 35 mit kleinerem Durchmesser an, so daß bei schwingender Tür keine Geräusche von der an die Biegefeder 18 anschlagenden Rolle 35 der Feststellvorrichtung erzeugt werden.

Beim Schließen der Tür aus der voll geöffneten Stellung gleitet die Rolle 35 über den Querabschnitt 27 gegen den Widerstand der Biegefeder 18, und das Scharnierteil 30 gelangt aus der voll geöffneten Stellung gegen zunächst wachsenden Widerstand und nach Überwindung eines Wider- standsmaximum mit Unterstützung der Biegefeder 18 in eine Zwischenposition relativ zum Scharnierteil 1, in der die Biegefeder 18 sowohl an der Rolle 36 als auch an der Rolle 35 anliegt. Die Zwischenposition entspricht einer halbgeöffneten Tür. Soll die Tür weiter geschlossen werden, muß zunächst wieder erhöhte Kraft auf die Tür ausgeübt werden, bis der Scheitel der Rolle 36 über den Querabschnitt 27 der Biegefeder 18 hinweggerollt ist. In einem letzten kleinen Schwenkbereich wird die Schließbewegung der Tür von der Biegefeder 18 bis zur geschlossenen Stellung unterstützt. In geschlossener Stellung liegt die Rolle 36 an dem Querabschnitt 27 der Biegefeder 17 an, so daß beim Öffnen der Tür von der Feststellvorrichtung keine Geräusche erzeugt werden.

Beim Öffnen der Tür ergibt sich ein zum Schließen umgekehrter Kraftverlauf.

Das Federverhalten der Feststellvorrichtung kann durch Verschieben der Enden 19, 20 der Biegefeder 18 axial zu den Nuten 14, 15 in einem gewissen Umfang beeinflußt werden.

Fig. 4: Elemente dieser alternativen Ausgestaltung der Erfindung, die mit den in den vorhergehenden Figuren beschriebenen Elementen übereinstimmen, sind mit identischen Bezugszeichen versehen. Eine im wesentlichen rechteckige Grundplatte 102 eines Scharnierteils 101 ist einteilig mit einem Schenkel 103 verbunden. Der Schenkel 103 liegt am Umfang der Grundplatte 102 an. Die Grundplatte 102 weist senkrecht zu einer Mittenebene 104 Bohrungen 7, 8 auf, mittels denen Scharnierteil 101 an einer Tür oder an einem Rahmen eines Kraftfahrzeugs befestigt werden kann. Ein mit der Grundplatte 102 einteiliger Aufsatz 110 erhöht die Materialstärke der Grundplatte 2 an der Seite 16. Im Bereich des Aufsatzes 110 sind von einer Oberseite 107 der Grundplatte 102 U- förmige Nuten 108, 109 eingefräßt, die parallel zueinander und zur Mittenebene 104 der Grundplatte 102 und rechtwinklig zur Seite 16 verlaufen. Das Scharnierteil 101 ist vorzugsweise aus Stahlguß gefertigt.

Der Schenkel 103 ist an einem freien Ende mit einer Bohrung 111 versehen, die sich parallel zu Seite 16 und zur Mittenebene 104 der Grundplatte 102 erstreckt und mit einem Konus 112 abschließt. In die Bohrung 111 kann eine Scharnierachse mit einem konischen Abschnitt (nicht dargestellt) eingesetzt werden, der durch Bohrungen 34, 43 eines Scharnierteils 30 geführt ist, und das Scharnierteil 30 drehbar relativ zu dem Scharnierteil 1 hält.

In die U- förmigen Nuten 108, 109 der Grundplatte 102 können die freien Enden 19, 20 der Biegefeder 18 gelegt werden. Die freien Enden 19, 20 der Biegefeder 18 in den Nuten 108, 109 sind vorzugsweise jeweils mit einer metallischen Hülse 114 umgeben. Die Ränder der Nuten 108, 109 mit der Oberfläche 107 werden zur Erzeugung von Verstemmungen 115 mit einem Prägewerkzeug bearbeitet, wenn die Biegefeder 18 eingelegt ist, so daß die freien Enden 19, 20 der Biegefeder 18 mit den Verstemmungen 115 in der Grundplatte 102 gehalten sind.

Das Scharnierteil 30 wird mit der konischen Scharnierachse in der Bohrung 111 mit dem Konus 112 fest gelagert, indem ein verlängertes, zylindrisches Teil der Scharnierachse, das die Abmessungen des Schenkels 103 erreicht, in den Konus 112 eingesetzt wird. Der Konus 112 zentriert mit der genau passenden konischen Scharnierachse die Scharnierteile 101, 30.

Die Scharnierachse kann von der Rückseite des Schenkels 103 von einer Feststellschraube, auf der sich noch eine starke U-Scheibe (nicht dargestellt) befindet, in der Bohrung 111 gehalten werden. Die Rollen 35, 36 des Scharniers 30 wirken auf die Biegefeder 18 in dem Scharnierteil 101 der alternativen Ausgestaltung des erfinderischen Türscharniers mit integrierter Feststellvorrichtung wie für die Fig. 1-2 bereits beschrieben.

## Patentansprüche

1. Türscharnier mit integrierter Feststellvorrichtung zur nachgiebigen Positionierung einer Tür in vorbestimmten Winkeln relativ zu einem Rahmen, insbesondere zur Positionierung einer Tür eines Kraftfahrzeugs, mit
einem ersten Scharnierteil (1, 101), das eine Grundplatte (2, 102) und einteilig mit der Grundplatte (2, 102) Schenkel (3, 4, 103) aufweist,
einer an der Grundplatte (2, 102) des ersten Scharnierteils (1, 101) montierten Biegefeder (18),
einem zweiten türseitigen Scharnierteil (30), in dem Rollen (35, 36) drehbar gelagert sind,
einer Scharnierachse (45) zur drehbaren Lagerung des zweiten Scharnierteils (30) am ersten Scharnierteil (1, 101), wobei eine der Rollen (35, 36) die Biegefeder (18) verformt, wenn das zweite Scharnierteil (30) relativ zum ersten Scharnierteil (1, 101) geschwenkt wird,
**dadurch gekennzeichnet, daß**
die Biegefeder (18) 3 U-förmige Abschnitte aufweist, wobei ein erster U-förmiger Abschnitt einen Querabschnitt (27) und zwei parallele im Winkel von 90° anschließende Schenkel (23, 24), ein zweiter U-förmiger Abschnitt den einen der anschließenden Schenkel (24), eine 180° Biegung (22) und ein freies Ende (19), und ein dritter U-förmiger Abschnitt den anderen der anschließenden Schenkel (23), eine 180° Biegung (21) und ein weiteres freies Ende (20) enthält,
die Biegefeder (18) mit den 180° Biegungen (21, 22), den Schenkeln (23, 24) und dem Querabschnitt (27) eben ist, wobei die freien Enden (19, 20) in dieser Ebene sind oder mit dieser einen Winkel von 2-3° einschließen
die Biegefeder (18) sich im wesentlichen parallel zu Seiten der Grundplatte (2, 102) des ersten Scharnierteils erstreckt und die Biegefeder (18) in spannungsfreiem Zustand montiert wird, wobei die freien Enden (19, 20) von einer Haltevorrichtung (13) der Grundplatte (2, 102) fest eingespannt sind.

2. Türscharnier mit integrierter Feststellvorrichtung gemäß Anspruch 1, dadurch gekennzeichnet, daß die Enden (19, 20) der Biegefeder (18) parallel zueinander in Nuten (14, 15) der Grundplatte (2) gehalten sind, und an die Enden (19, 20) nach 180°-Biegungen (21, 22) jeweils Schenkel (23, 24) anschließen, die einen größeren Abstand zueinander aufweisen als die Enden (19, 20) und die Grundplatte (2) eng umfassen.

3. Türscharnier mit integrierter Feststellvorrichtung gemäß Anspruch 1, dadurch gekennzeichnet, daß das türseitige zweite Scharnierteil (30) mit 2, bei Bedarf auch mit 3 oder 4 Rollen (35, 36), ausgestattet ist, die jeweils drehbar im zweiten Scharnierteil (30) gelagert sind.

4. Türscharnier mit integrierter Feststellvorrichtung gemäß Anspruch 1, dadurch gekennzeichnet, daß das zweite Scharnierteil (30) Nasen (58) aufweist, die sich bei vollständig geöffneter Tür an die Schenkel (3, 4, 103) der Grundplatte (2) anlegen.

5. Türscharnier mit integrierter Feststellvorrichtung gemäß Anspruch 1, dadurch gekennzeichnet, daß das erste Scharnierteil (1, 101) aus Stahlguß, Kunststoff oder Sintermetall gefertigt ist.

6. Türscharnier mit integrierter Feststellvorrichtung gemäß Anspruch 1, dadurch gekennzeichnet, daß das zweite Scharnierteil (30) mit einer konischen Scharnierachse in einer Bohrung (111) mit Konus (112) des ersten Scharnierteils (101) eines Lift-Off-Systems fest eingespannt ist.

7. Türscharnier mit integrierter Feststellvorrichtung gemäß Anspruch 2, dadurch gekennzeichnet, daß die Enden (19, 20) der Biegefeder (18) von z.B. selbstschmierenden Metalloplastbuchsen in den Nuten (14, 15) umgeben sind.

8. Türscharnier mit integrierter Feststellvorrichtung gemäß Anspruch 1, dadurch gekennzeichnet, daß die Grundplatte (2) mit einer Haltevorrichtung (13) lösbar verbunden ist, und die Grundplatte (2) mit der Haltevorrichtung (13) die Biegefeder (18) hält.

9. Türscharnier mit integrierter Feststellvorrichtung gemäß Anspruch 1, dadurch gekennzeichnet, daß die Grundplatte (102) Nuten (108, 109) aufweist, die wahlweise von unten oder von oben in die Grundplatte (2) eingebracht sind und deren Ränder mit einer Fläche (107) der Grundplatte (102) nach Einlegen der von jeweils selbsttragenden und stabilen Buchsen (28, 29) umgebenen Enden (19, 20) der Biegefeder (18) verstemmt werden, so daß die Biegefeder (18) fest in den Nuten (108, 109) gehalten ist.

10. Türscharnier mit integrierter Feststellvorrichtung gemäß Anspruch 2, 7 oder 9, dadurch gekennzeichnet, daß die Enden (19, 20) der Biegefeder (18) in unterschiedlichen axialen Positionen zu den Nuten befestigt werden können.

11. Türscharnier mit integrierter Feststellvorrichtung gemäß Anspruch 1, dadurch gekennzeichnet, daß die Rollen (35, 36) aus einem selbstschmierendem Material, z.B. aus Sintermetall oder aus Kunststoff, gefertigt sind.

12. Türscharnier mit integrierter Feststellvorrichtung gemäß Anspruch 1, dadurch gekennzeichnet, daß das türseitige zweite Scharnierteil (30) durch Verschrauben oder Schweißen mit einer Montageplatte (55) verbunden ist oder vollständig aus einem Stanzteil hergestellt ist.

13. Türscharnier mit integrierter Feststellvorrichtung gemäß Anspruch 1, dadurch gekennzeichnet, daß metallisch aufeinander gleitende Teile eine geeignete Oberflächenbeschichtung erhalten, die dauerhaft selbstschmierende und korrosiosschützende Wirkung besitzen und ganz oder teilweise Metalloplastbuchsen ersetzen können.

## Claims

1. A door hinge with an integrated locking device for yielding positioning of a door at predetermined angles relative to a frame, particularly for positioning of a door in a vehicle, comprising:
a first hinge part (1, 101) having a base plate (2, 102) with integral, upstanding legs (3, 4, 103) at or adjacent one end of the base plate (2, 102);
a bending spring (18) mounted to the first hinge part (1, 101) of the base plate (2, 102);
a second door-side hinge part (30) having plural rollers (35, 36) attached thereto in a rotatable manner;
a hinge shaft (45) for rotatably securing the second hinge part (30) to the first hinge part (1, 101);
wherein at least one of the plurality of rollers (35, 36) deforms the bending spring (18) when the second hinge part (30) is swivelled relative to the first hinge part (1, 101);
**characterized in that**
the bending spring (18) is configured to have three U-shaped sections,
a first U-shaped section comprising a transverse section (27) and two parallel legs (23, 24) adjoining the transverse section (27) at an approximate angle of 90°,
a second U-shaped section comprising one of the adjoining legs (24), a 180° bend (22) and a free end (19), and a third U-shaped section comprising the other of the adjoining legs (23) a 180° bend (21) and a further free end (20), therefrom, the end legs being connected to an opposite end of the base plate;
the bending spring (18) with the 180° bends (21, 22), the legs (23, 24) and the transverse section (27) being in one plane, with the free ends (19, 20) being in this plane or having an angle of 2-3° with this plane,
the bending spring (18) extending essentially in parallel to sides of the base plate (2, 102) of the first hinge part; and wherein the bending spring (18) is mounted in an unstressed condition with the free ends (19, 20) being fixedly accomodated in a holding device (13) of the base plate (2, 102).

2. A door hinge with an integrated locking device according to claim 1 wherein the end legs (19, 20) of the bending spring (18) are parallel to one another in grooves (14, 15) in the base plate (2, 102), and where at the end legs (19, 20) after 180° bends (21, 22) are adjoining legs (23, 24) being spaced farther from one another than the end legs (19, 20) and embracing the base plate (2, 102) tightly.

3. A door hinge with an integrated locking device according to claim 1, wherein the door-sided second hinge part (30) is equipped with two rollers, if needed also with 3 or 4 rollers (35, 36) which are each rotatably disposed in the second hinge part (30).

4. A door hinge with an integrated locking device according to claim 1, wherein the second hinge part (30) has stops (58) which contact the legs (3, 4, 103) of the base plate (2, 102) when the door is completely open.

5. A door hinge with an integrated locking device according to claim 1, wherein the first hinge part (1, 101) is made of any one of cast steel, plastic or sintered metal.

6. A door hinge with an integrated locking device according to claim 1, wherein the second hinge part (30) is fixedly clamped by a conical hinge shaft in a bore (111) with a cone (112) in the first hinge part (101) of a lift-off system.

7. A door hinge with an integrated locking device according to claim 1, wherein the end legs (19, 20) of the bending spring (18) are surrounded by self-lubricating metalloplast bushes located in the grooves (14, 15).

8. A door hinge with an integrated locking device according to claim 1, wherein the holding device (13) is detachably connected to the base plate (2, 102) and the base plate (2, 102) is holding the bending spring (18) with the holding device (13).

9. A door hinge with an integrated locking device according to claim 1, wherein the base plate (2, 102) has grooves (108, 109), mounted into the base plate (2) optionally from above or below for receiving bushes (28, 29) holding the ends (19, 20) of the bending spring (18) and wherein edges of the grooves are deformed after insertion of the ends (19, 20) of the bending spring (18), surrounded by the bushes (28, 29), so that the bending spring (18) is fixedly held in the bushes (28, 29) in the grooves (108, 109).

10. A door hinge with an integrated locking device according to claim 1, wherein the ends (19, 20) of the bending spring (18) can be mounted in a plurality of different axial positions to the grooves (108, 109).

11. A door hinge with an integrated locking device according to claim 1, wherein the rollers (35, 36) are made of a self-lubricating material, e. g. plastic or sintered metal.

12. A door hinge with an integrated locking device according to claim 1, wherein the door-side second hinge part (30) is screwed or welded with a mounting plate (55) or is entirely made from a punching part.

13. Door hinge with an integrated locking device according to claim 1, wherein the metallic parts being in sliding contact all have suitable surface coatings which are durably self-lubricating and corrosion-protecting and can replace completely or partly metalloplast bushes.

## Revendications

1. Charnière de porte à dispositif d'arrêt intégré pour le positionnement flexible d'une porte selon des angles prédéterminés par rapport à un cadre, en particulier pour le positionnement d'une porte de véhicule automobile, comportant
une première partie charnière (1, 101) qui comprend une assise (2, 102) et, d'une seule pièce avec l'assise (2, 102), des branches (3, 4, 103),
un ressort spiral (18) monté sur l'assise (2, 102) de la première partie charnière (1, 101),
une deuxième partie charnière, côté porte (30), où sont logés des rouleaux (35, 36) de manière à pouvoir tourner,
un axe de charnière (45) pour le logement rotatif de la deuxième partie charnière (30) dans la première partie charnière (1, 101), un des rouleaux (35,36) déformant le ressort spiral (18) quand on fait pivoter la deuxième partie charnière (30) par rapport à la première partie charnière (1, 101),
**caractérisée en ce que**
le ressort spiral (18) présente 3 sections en forme de U, une première section en U comportant une section transversale (27) et deux branches parallèles montées selon
un angle de 90° (23, 24), une seconde section en U présentant une des branches dans son prolongement (24), une courbure de 180° (22) et une extrémité libre (19) et une troisième section en U comprenant l'autre branche dans son prolongement (23), une courbure de 180° (21) et une autre extrémité libre (20),
le ressort spiral (18) avec les courbures de 180° (21, 22), les branches (23, 24) et la section transversale (27) est plan, les deux extrémités libres (19, 20) étant situées dans ce plan ou incluant avec celui-ci un angle de 2-3°,
le ressort spiral (18) court en grande partie de manière parallèle aux côtés de l'assise (2,102) de la première partie charnière et le ressort spiral (18) est monté dans un état de non-tension, où les deux extrémités libres (19, 20) sont solidement encastrées dans un dispositif d'arrêt (13) de l'assise (2, 102).

2. Charnière de porte à dispositif d'arrêt intégré selon la revendication 1, caractérisée en ce que les extrémités (19, 20) du ressort spiral (18) sont maintenues parallèles l'une par rapport à l'autre dans des rainures (14, 15) de l'assise (2) et que les extrémités (19, 20) se prolongent, après les courbures de 180° (21, 22), par des branches (23, 24) qui présentent un écartement plus important entre elles que les extrémités (19, 20) et qui enserrent de près l'assise (2).

3. Charnière de porte à dispositif d'arrêt intégré selon la revendication 1, caractérisée en ce que la deuxième partie charnière située du côté porte (30) est équipée de deux rouleaux, au besoin de 3 ou aussi de 4 rouleaux (35, 36) qui sont chacun logés de manière à pouvoir tourner dans la deuxième partie charnière.

4. Charnière de porte à dispositif d'arrêt intégré selon la revendication 1, caractérisée en ce que la deuxième partie charnière (30) comporte des butoirs (58) qui viennent se placer contre les branches (3, 4, 103) de l'assise (2) quand la porte est grand ouverte.

5. Charnière de porte à dispositif d'arrêt intégré selon la revendication 1, caractérisée en ce que la première partie charnière (1, 101) est usinée en fonte, en matière plastique ou en métal fritté.

6. Charnière de porte à dispositif d'arrêt intégré selon la revendication 1, caractérisée en ce que la deuxième partie charnière (30) est encastrée dans un alésage (111) à cône (112) de la première partie charnière (101) d'un système lift-off au moyen d'un axe de charnière conique.

7. Charnière de porte à dispositif d'arrêt intégré selon la revendication 2, caractérisée en ce que les extrémités (19, 20) du ressort spiral (18) sont entourées, dans les rainures (14, 15), par exemple par des coussinets métalloplastiques autolubrifiants.

8. Charnière de porte à dispositif d'arrêt intégré selon la revendication 1, caractérisée en ce que l'assise (2) est reliée de manière réversible à un dispositif d'arrêt (13) et que l'assise (2) maintient en place le ressort spiral (18) avec le dispositif d'arrêt (13).

9. Charnière de porte à dispositif d'arrêt intégré selon la revendication 1, caractérisée en ce que l'assise (102) comporte des rainures (108, 109) qui sont pratiquées dans l'assise (2) au choix à partir du bas ou du haut et dont les rebords sont matés avec une surface (107) de l'assise (102) après introduction de chacune des extrémités (19, 20) du ressort spiral (18) entourées de coussinets autoportants et solides (28, 29), si bien que le ressort spiral (18) est maintenu solidement dans les rainures (108, 109).

10. Charnière de porte à dispositif d'arrêt intégré selon les revendications 2, 7 ou 9, caractérisée en ce que les extrémités (19, 20) du ressort spiral (18) peuvent être fixées dans diverses positions axiales par rapport aux rainures.

11. Charnière de porte à dispositif d'arrêt intégré selon la revendication 1, caractérisée en ce que les rouleaux (35, 36) sont usinés en matériau autolubrifiant, par exemple en métal fritté ou en matière plastique.

12. Charnière de porte à dispositif d'arrêt intégré selon la revendication 1, caractérisée en ce que la deuxième partie charnière (30) située du côté de la porte est reliée à une plaque de montage (55) par vissage ou soudure ou est fabriquée entièrement à partir d'une pièce faite à la presse.

13. Charnière de porte à dispositif d'arrêt intégré selon la revendication 1, caractérisée en ce que les pièces métalliques glissant les unes sur les autres reçoivent un revêtement de surface approprié ayant un effet autolubrifiant et anticorrosif permanent et pouvant remplacer totalement ou partiellement des coussinets.
